# EUROPÄISCHE PATENTANMELDUNG

(11) **EP 0 476 473 A1**
(43) Veröffentlichungstag der Anmeldung: **25.03.1992**
(21) Anmeldenummer: 91115180.1
(22) Anmeldetag: 09.09.1991
(51) Int. Cl.: E05D 11/10

(54) **Federbetätigtes Scharnier**

(30) Priorität: 18.09.1990 DE 4029497
(71) Anmelder: TRUMPF SCHLOSS- UND BESCHLAGFABRIK G.M.B.H, D-42579 Heiligenhaus (DE)
(72) Erfinder: Braetsch, Ernst-Christian, W-5628 Heiligenhaus (DE)
(74) Vertreter: Götz, Friedrich, Dipl.-Phys.

(57) **Zusammenfassung**

Die Erfindung betrifft ein federbetätigtes Scharnier, dessen Feder beim öffnen der Tür gespannt wird und den Schließvorgang unterstützt. Die bekannten Scharniere weisen im Schließzustand zu geringe Haltekräfte auf.

Die Erfindung beseitigt diesen Mangel dadurch, daß im Scharnierlappen (2) Federn (5,6) untergebracht sind, deren Schenkel (5a,6a) auf Steuerkurven (1e,1f) am Scharnierbock (1) gezielt einwirken. Durch die Form der Steuerkurven gelingt es, aus einer stabilen Offenstellung heraus die Tür mit großen Kräften an die Schließleisten anzupressen.

## Beschreibung

Technisches Gebiet

Die Erfindung betrifft ein federbetätigtes Scharnier mit einer beim Öffnen der Tür gespannten Feder, deren Schenkel die Schließkräfte vom Scharnierlappen auf den Scharnierbock übertragen.

### Stand der Technik

Seit vielen Jahren sind Scharniere hergestellt und vertrieben worden, deren Teile durch eine Feder verbunden sind. Die Feder wird beim Öffnen der Tür gespannt. Ihre potentielle Energie dient dazu, die Tür in Schließrichtung zu beschleunigen. Derartige Scharniere werden vorzugsweise an Türen für Kühltheken eingesetzt, die in Schließstellung durch Magnetleisten gehalten werden.

Die bekannten Federscharniere haben den Nachteil, daß die Tür mit Schwung auf die Schließleisten auftrifft und zurückfedern kann, so daß ohne Haltemagnete kein sicherer Abschluß gegeben ist. Störend ist ferner, daß die Tür nicht von selbst in der Offenstellung verbleibt, daß also der Benutzer die Tür gegen die Kraft der Schließfeder offen halten muß.

### Darstellung der Erfindung

Aufgabe der Erfindung ist es, ein Scharnier zu schaffen, das die Tür selbsttätig offen hält und die Schließstellung nach Überwindung eines Totpunktes einleitet. Vor allem aber soll es im Schließzustand ein ausreichendes Schließmoment aufbringen.

Diese Aufgabe wird mit den im Kennzeichen des Anspruches angegebenen Mitteln gelöst.

### Beschreibung der Zeichnungen

Ein Ausführungsbeispiel der Erfindung wird anhand von Fig. 1 - 13 der Zeichnung erläutert.
Fig. 1 zeigt eine Draufsicht des Scharniers in Schließstellung,
Fig. 2 die gleiche Position aus einem um 90° versetzten Blickwinkel,
Fig. 3a - 3d verschiedene Stellungen im Querschnitt,
Fig. 4 den Scharnierlappen von hinten,
Fig. 5 einen Längsschnitt entlang der Linie AB in Fig. 4,
Fig. 6 einen Querschnitt entlang der Linie CD in Fig. 4,
Fig. 7 die Seitenansicht,
Fig. 8 einen Querschnitt entlang der Linie EF in Fig. 5,
Fig. 9 einen Querschnitt entlang der Linie GH in Fig. 5,
Fig. 10 die Ansicht von vorn,
Fig. 11 den Scharnierbock von vorn,
Fig. 12 diesen Bock von der Seite,
Fig. 13a, b, c eine Abdeckkappe.

In Fig. 1 ist mit 1 der Scharnierbock bezeichnet,mit 2 der Scharnierlappen, mit 3 eine obere Kappe, mit 4 eine untere Kappe, mit 5 eine obere und mit 6 eine untere Feder. Die Teile 1 und 2 sind durch einen Scharnierstift 7 miteinander verbunden. Ein Gewindestift 8 (Fig. 1 a) dient dazu, die Federn 5, 6 vorzuspannen.

Aus Fig. 3a - c geht hervor, wie die in dem Scharnierlappen 2 gelagerten Federn 5, 6 auf den Scharnierbock 1 einwirken. An die Lagerschilde 1 a, 1 des Scharnierbockes 1 sind Steuerkurven 1 e, 1 f angeformt, auf denen die äußeren Federschenkel 5a, 6a aufliegen.

Fig. 3a zeigt die Schließstellung, Fig. 3b und 3c Zwischenstellungen beim öffnen, Fig. 3 eine extreme Offenstellung nach einer Winkelbewegung um fast 180°.

Beim Schließen der Tür verhält sich das Scharnier zwischen 180° und etwa 60° zunächst indifferent. Die Federn behalten ihren Auslenkungszustand bei und üben kein Drehmoment auf die Tür aus. Im letzten Drittel des Schließvorganges (Übergang von Fig. 3b nach Fig. 3a) üben die Federn 5, 6 ein starkes Drehmoment auf den Scharnierbock aus. Die Tür schließt sich und wird im Schließzustand unter Pressung der Dichtungen festgehalten.

Die Form des Scharnierlappens ergibt sich aus. Fig. 4 - 10. Fig. 4 zeigt den Scharnierlappen 2 von der Rückseite. Man erkennt außer den Befestigungslöchern 2a, 2b Versteifungsrippen 2c, 2d und die Aufnahmetaschen 2e, 2f für die Federn 5 und 6. Der Längsschnitt AB ist in Fig. 5 dargestellt.

Fig. 6 zeigt den Querschnitt CD im Bereich des Befestigungsloches 2a.

Fig. 7 stellt die Seitenansicht dar.

Fig. 8 ist ein Schnittbild entlang der Linie EF in Fig. 5. Man erkennt einen Schlitz 2g, in den die Schenkel der Federn 5, 6 eintauchen. In ein Gewindeloch 2h wird ein Gewindestift eingesetzt, der es erlaubt, die Vorspannung der Federn einzustellen. Die Öffnung 2i nimmt den Scharnierstift 7 auf.

Fig. 9 zeigt einen Schnitt entlang der Linie GH in Fig. 5.

Fig. 10 stellt die Vorderansicht des Gewindelappens 2 mit den Befestigungslöchern 2a, 2b dar. Die Schlitze 2j, 2k dienen dem Durchtritt der Fedeschenkel 5a, 6a.

Fig. 11 gibt die Vorderansicht des Scharnierbockes 1 wieder. Die Lagerschilde sind mit 1 a, 1 b bezeichnet. Zur Befestigung dienen die Löcher 1 c, 1d. An die Schilde 1a, 1 sind Steuerkurven 1e, 1f angeformt.

Fig. 11 zeigt den Scharnierbock 1 von oben. Fig. 12 stellt die teilweise aufgeschnittene Seitenansicht des Scharnierbockes 1 dar. Die Bohrung 1 g nimmt den Scharnierstift auf.

In Fig. 13 werden drei Ansichten der Kappe (Fig. 1, 2) wiedergegeben.

In Fig. 13a ist die Ansicht von unten dargestellt. Sie weist Stege 3a, 3b auf, die in entsprechende Nuten am Lagerbock eingreifen. Mit 3c, 3d sind Aussparungen zur Gewichtsverringerung bezeichnet.

Fig. 13b stellt die Ansicht von oben dar,

Fig. 13c die Seitenansicht.

### Gewerbliche Verwertbarkeit

Die beschriebenen Scharniere sind vorzugsweise dazu bestimmt, in Kühlmöbeln aller Art eingesetzt zu werden. Die Montage ist leicht und problemlos durchführbar.

Die in Fig. 3 dargestellten Kappen werden bei offener Tür auf den eingebauten Scharnierbock aufgeschoben. Da sie bei geschlossener Tür nicht entfernt werden können, dienen sie als Sicherung für den Scharnierstift 7. Die Kappen erschweren nicht nur das Aufbrechen der Tür, sondern sie erfüllen auch eine gestalterische Funktion.

## Patentansprüche

Bezugszeichenliste
1 Scharnierbock
1 a, 1 b Lagerschilde
1 c, 1 d Befestigungslöcher
1 e, 1 f Steuerkurven
2 Scharnierlappen
2a, 2b Befestigungslöcher
2c, 2d Versteifungsrippen
2e, 2f Aufnahmetaschen
2h Gewindeloch
2i Bohrung
2j, 2k Schlitze
2g Schlitz
3 obere Kappe
4 untere Kappe
5 obere Feder
5a äußerer Schenkel
5b innerer Schenkel
6 untere Feder
6a äußerer Schenkel
6b innerer Schenkel
7 Scharnierstift
8 Gewindestift

1. Federbetätigtes Scharnier mit einer beim Öffnen der Tür gespannten Feder, deren Schenkel die Schließkräfte vom Scharnierlappen auf den Scharnierbock übertragen,
dadurch gekennzeichnet,
daß der Scharnierlappen (2) Taschen (2e, ef) aufweist, in die vorzugsweise zwei Schenkelfedern (5, 6) eingesetzt sind, deren äußere Schenkel (5a, 6a) derart auf die Steuerkurven (1 e, 1f) an den Lagerschilden (1 a, 1 b) des Scharnierbockes einwirken, daß die Tür in der Offenstellung eine stabile Position einnimmt und beim Schließvorgang durch die Feder beschleunigt wird.

2. Federbetätigtes Scharnier nach Anspruch 1, gekennzeichnet durch eine solche Form der Steuerkurven (1e, 1f), daß sich an einen Kreisbogen (r) eine Sekante (s) anschließt, wobei die Federschenkel (5a, 6a) in der Schließposition voll auf der Sekante (s) aufliegen.

3. Federbetätigtes Scharnier nach Anspruch 1 und 2, dadurch gekennzeichnet, daß die Schließkraft bei einem Öffnungswinkel von etwa 45 - 60 ° einsetzt.

4. Federbetätigtes Scharnier nach Anspruch 1, dadurch gekennzeichnet, daß die inneren Schenkel (5b, 6b) der Federn (5, 6) in einem Schlitz (2g) des Scharnierlappens geführt sind und daß in diesen Schlitz ein Gewindestift (8) eintaucht, der eine Einjustierung der Federvorspannung ermöglicht.

5. Federbetätigtes Scharnier nach Anspruch 1, dadurch gekennzeichnet, daß an den Außenseiten der Lagerschilde (1 a, 1 b) und im Bereich der Befestigungslöcher des Scharnierbockes (1) Nuten angebracht sind, in die eine obere und untere Kappe (3, 4) so eingesetzt sind, daß sie bei geschlossener Tür nicht entfernbar sind.

6. Federbetätigtes Scharnier nach Anspruch 1, dadurch gekennzeichnet, daß Scharnierbock (1), Scharnierlappen (2) und die Kappen (3, 4) aus faserverstärktem Thermoplast bestehen.
